# EUROPÄISCHE PATENTSCHRIFT

(11) **EP 1 182 294 B1**
(45) Veröffentlichungstag und Bekanntmachung des Hinweises auf die Patenterteilung: **20.10.2010**
(21) Anmeldenummer: 01119333.1
(22) Anmeldetag: 10.08.2001
(51) Int. Cl.: E01B 3/28, E01B 1/00, E01B 3/34

(54) **Schienenfahrbahn und Verfahren zur Herstellung einer Schienenfahrbahn**
Railway track and method for making a railway track
Voie ferrée et méthode d'obtention d'une telle voie

(30) Priorität: 21.08.2000 DE 10040810
(43) Veröffentlichungstag der Anmeldung: 27.02.2002
(73) Patentinhaber: GSG Knape Gleissanierung GmbH, 85551 Kirchheim b. München (DE)
(72) Erfinder:
(74) Vertreter: Manitz, Finsterwald & Partner GbR

(56) Entgegenhaltungen:
- EP-A- 0 546 380
- EP-A- 0 905 319
- WO-A-95/11345
- WO-A-97/31154
- BE-A- 832 136
- DE-A- 3 134 473
- DE-A- 3 429 413
- DE-A- 3 833 720
- FR-A- 2 644 722

## Beschreibung

Die vorliegende Erfindung betrifft eine Schienenfahrbahn, insbesondere feste Fahrbahn, und ein Verfahren zur Herstellung einer Schienenfahrbahn nach dem Oberbegriff von Anspruch 1.

Eine solche Schienenfahrbahn und ein solches Verfahren sind aus der WO 95/ 11345 A1 bekannt.

Die Schwellen von Schienenfahrbahnen dienen der Festlegung der Seiten- und Höhenlage der Schienen. Außerdem übertragen sie die auf die Schienen wirkenden Kräfte auf den Untergrund. Bei herkömmlichen Schienenfahrbahnen sind die Schwellen in eine Schotterbettung eingebettet. Schwellen werden aber auch bei sogenannten festen Fahrbahnen verwendet, bei welchen die Schwellen insbesondere auf eine Asphalt- oder Betonschicht aufgelegt oder in eine Betonschicht eingegossen sind.

Der Erfindung liegt die Aufgabe zugrunde, eine verbesserte Schienenfahrbahn und ein Verfahren zu deren Herstellung anzugeben.

Diese Aufgabe wird durch einen Schienenfahrbahn mit den Merkmalen von Anspruch 1 und durch ein Verfahren mit den Merkmalen von Anspruch 6 gelöst.

Die Schwelle kann dadurch gegen ein seitliches Verschieben gesichert werden. Besonders vorteilhaft ist es, dass der Verankerungsbolzen dabei in der Aufnahme verschiebbar geführt ist. Die bei Belastung des Gleises auftretenden vertikalen Bewegungen der Schwelle werden dadurch nicht behindert.

Bevorzugt ist es, wenn die Aufnahme als Durchgangsöffnung ausgebildet ist. Ein Anschlagen des Bolzens bei starken vertikalen Bewegungen der Schwelle wird dadurch vermieden.

Besonders bevorzugt ist es, wenn die Aufnahme durch eine in den Schwellenkörper eingegossene Hülse, insbesondere Metall- oder Kunststoffrohr gebildet wird. Damit kann bei einfacher Herstellung eine paßgenaue Aufnahme erhalten werden, die vertikale Bewegungen der Schwelle zuläßt und Beschädigungen in diesem Bereich der Schwelle verhindert.

Nach einer weiteren Ausgestaltung der Erfindung weist der Schwellenkörper in seinen beiden längsseitigen Enden jeweils einen abgesenkten Abschnitt auf, dessen Höhe kleiner ist als die Höhe des mittleren Abschnitts unter den Schienenbefestigungen. Die abgesenkten Abschnitte in den längsseitigen Enden haben zum einen den Vorteil einer Materialeinsparung und Kostensenkung. Zum anderen können durch die abgesenkten Abschnitte die Aufnahmen für Verankerungsbolzen besonders vorteilhaft realisiert werden.

Eine erfindungsgemäße Schienenfahrbahn wird nach einer Ausgestaltung der Erfindung mit einer Schotterbettung und in die Schotterbettung eingelegten, die Schienen tragenden Schwellen gebildet, wobei die Schwellen in einer der zuvor beschriebenen Arten ausgeführt ist. Dadurch ergeben sich die zuvor beschriebenen Vorteile bei dieser Schienenfahrbahn.

Bei einer weiteren erfindungsgemäßen Schienenfahrbahn sind die vorbeschriebenen Schwellen auf einer Betontragschicht angeordnet. Auch hier ergeben sich die zuvor beschriebenen Vorteile.

Bevorzugt ist es, wenn dabei die Schwellen mit einer Ausgleichsmasse, insbesondere aus Gußbeton oder Gußasphalt, untergossen sind. Dadurch wird eine ausreichend ebene Auflagerfläche für die Schwellen geschaffen.

Bei einer weiteren erfindungsgemäßen Schienenfahrbahn liegen die Schwellen auf einer Asphalttragschicht auf und sind gemäß einer der oben beschriebenen Arten ausgebildet. Es ergeben sich wieder die zuvor beschriebenen Vorteile.

Die Asphalttragschicht ist bevorzugt auf eine hydraulisch gebundene oder eine ungebundene Tragschicht aufgebracht. Die Asphalttragschicht kann aber auch direkt auf den Untergrund, insbesondere auf eine Frostschutzschicht oder eine Planumsschutzschicht aufgebracht werden.

In allen Fällen können die einzelnen Schichten aufgrund der erfindungsgemäßen Schwelle eine geringere Höhe aufweisen. Die Herstellungskosten für den Unterbau sind dadurch verringert. Auch kann die erfindungsgemäße Schwelle aufgrund ihrer Eigenschaften eine geringere Länge aufweisen. Dadurch ist auch die notwendige Breite des Unterbaus entsprechend verringert, was zu einer weiteren Kostensenkung führt.

Auch im Falle der Verwendung einer Asphalttragschicht kann auf dieser eine insbesondere bituminöse Vergußmasse aufgebracht sein. Dies hat wiederum den Vorteil einer besonders ebenen Auflagerfläche für die Schwelle.

Bei allen erfindungsgemäßen Schienenfahrbahnen sind auf die Schwellen bevorzugt Schallabsorber aufgelegt, und zwar sowohl zwischen den Schienen als auch außerhalb hiervon. Die Schallabsorber sind dabei auf ihrer Unterseite bevorzugt mit einem Dämpfungs- und Reibungserhöhungsmaterial wie Moosgummi od.dgl. versehen. Die bei Belastung des Gleises auftretenden Bewegungen der Schallabsorber können dadurch nicht zu einer Zerstörung der Schallabsorber oder deren Auflagerflächen führen, und die Schallabsorber werden gegen ein Verrutschen gesichert.

Nach einer weiteren Ausgestaltung der Erfindung weisen die Schienenfahrbahnen beidseits eine Schotterabdeckung auf. Die Schotterabdeckung erweitert den Schallschutz und schützt den Unterbau der Schwellen. Bei Kontroll- oder Reparaturarbeiten kann die Schotterschüttung einfach abgepflügt und aufgenommen werden, so daß das Gleis für die notwendigen Arbeiten problemlos freigelegt werden kann. Ebenfalls kann ohne wesentlichen-Aufwand eine Kontrolle der Gleisfestlegung durchgeführt werden.

Bei dem erfindungsgemäßen Verfahren zur Herstellung einer sog. festen Fahrbahn, bei welcher die Schwellen insbesondere auf eine Betontragschicht oder eine Asphalttragschicht aufgelegt oder in eine Betonschicht eingegossen sind, werden Schwellen verwendet, die in ihren in bezug auf die Längsrichtung gesehen endseitigen Bereichen jeweils eine Aufnahme aufweisen, in welche ein Bolzen in seiner Längsrichtung verschiebbar führbar ist, wird des weiteren in die oberste Tragschicht im Bereich der Aufnahme eine Ausnehmung eingebracht, in die Ausnehmung eine Vergußmasse eingefüllt, in die Aufnahmen jeweils ein Bolzen eingesetzt und die Schwelle so lange fixiert, bis die Vergußmasse ausreichend ausgehärtet ist, um über den Bolzen eine seitliche Verschiebung der Schwelle zu verhindern.

Dadurch wird eine vorteilhafte Fixierung der Schwellen gegen seitliches Verschieben erreicht. Die Bolzen können im Querschnitt verhältnismäßig klein ausgebildet sein, da zwei Bolzen zur Verankerung der Schwelle vorgesehen sind. Damit können auch die Ausnehmungen in der obersten Tragschicht verhältnismäßig klein ausgebildet sein, so daß sie mit einfachen Mitteln in die Tragschicht eingebracht werden können, beispielsweise durch Fräsen.

Bevorzugt werden die Aufnahmen als Durchtrittsöffnung ausgebildet, so daß die Vergußmasse gewünschtenfalls durch die Durchtrittsöffnung in die Ausnehmungen der Tragschicht eingebracht werden kann. Außerdem hat diese Ausgestaltung den Vorteil, daß die Bolzen bei Vertikalbewegung der Schwelle nicht anstoßen können.

In allen Fällen reicht es aus, wenn die Bolzen in jede zweite bis sechste Schwelle eingebaut werden, und zwar in geraden Abschnitten in jede vierte bis sechste Schwelle und in gebogenen Abschnitten in jede zweite bis vierte Schwelle.

Ausführungsbeispiele der Erfindung sind in der Zeichnung dargestellt und werden nachfolgend beschrieben. Es zeigen, jeweils in schematischer Darstellung,
- Figur 1: eine Draufsicht auf die Schmalseite einer erfindungsgemäßen Schwelle im Einbauzustand,
- Figur 2: eine Draufsicht auf die Längsseite der Schwelle von Figur 1,
- Figur 3: eine Draufsicht auf die Oberseite eines Abschnitts einer erfin- dungsgemäßen Schienenfahrbahn,
- Figur 4: einen Teilquerschnitt durch eine erfindungsgemäße Schienen- fahrbahn,
- Figur 5: einen Teilquerschnitt durch eine weitere erfindungsgemäße Schienenfahrbahn,
- Figur 6: eine Seitenansicht eines Abschnitts einer erfindungsgemäßen Schienenfahrbahn,
- Fig. 7 bis 10: Teilquerschnitte durch weitere erfindungsgemäße Schienen- fahrbahnen.

Die in den Fig. 1 bis 3 dargestellte Schwelle weist einen Schwellenkörper 1 mit einem in Fahrtrichtung gesehen mittleren Abschnitt 2 und zwei beidseits des mittleren Abschnitts 2 angeordneten Abschnitten 3 auf. Der mittlere Abschnitt 2 weist dabei eine Höhe h₁ auf, die beiden seitlichen Abschnitte 3 jeweils eine Höhe h₂, die um etwa ein Viertel kleiner ist als die Höhe h₁.

Der über die seitlichen Abschnitte 3 überstehende Teil des mittleren Abschnittes 2 weist die Form eines Trapezes mit zwei schrägen Seitenwänden 4 auf, die zwischen sich einen Winkel α von ca. 45° einschließen. Die an die schrägen Seitenflächen 4 anschließenden Oberseiten 5 der beiden seitlichen Abschnitte 3 sind zu den beiden Außenseiten des Schwellenkörpers 1 hin abfallend geneigt ausgebildet.

Auf der Oberseite 6 des mittleren Abschnittes 2 sind Auflagerflächen 7 für Schienenbefestigungen 8 ausgebildet, in welche Schienen 9 eingesetzt sind. Auf der Unterseite des Schwellenkörpers 1 ist außerdem noch ein Vlies 10 angeordnet, welches Unebenheiten der Unterseite 11 des Schwellenkörpers 1 oder des Unterbaus 12 ausgleicht.

Wie man insbesondere in Fig. 2 erkennt, ist auf der Unterseite des Schwellenkörpers 1 außerdem eine Ausnehmung 13 vorhanden, die sich in der Längsmitte des Schwellenkörpers 1 befindet. Die Ausnehmung 13 kann mit einem elastischen Füllmaterial ausgefüllt sein.

Wie sich aus Fig. 3 ergibt, weist der Schwellenkörper 1 außerdem auf seiner einen Längsseite 14 einen Fortsatz 15 und auf seiner anderen Längsseite 16 eine hierzu reziproke Ausnehmung 17 auf. Die Fortsätze 15 und die Ausnehmungen 17 weisen von oben gesehen Trapezform auf. Im eingebauten Zustand greifen die Fortsätze 15 jeweils in die Ausnehmung 17 des benachbarten Schwellenkörpers 1.

Die Breite b der Schwellenkörper 1 in Längsrichtung I der Fahrbahn ist etwas kleiner als der Abstand d aufeinanderfolgender Schwellenbefestigungen 8. Dadurch wird zwischen aufeinanderfolgenden Schwellenkörpern 1 jeweils eine Lücke 18 gebildet, die durch ein elastisches Material ausgefüllt sein kann, welches als Profil auf die Längsseiten 14, 16 der Schwellenkörper 1 aufgebracht sein kann.

Die beiden längsseitigen Endbereiche 19 des Schwellenkörpers 1 sind jeweils abgesenkt ausgebildet und weisen eine Aufnahme 20 für einen Bolzen auf, der in den Aufnahmen 20 insbesondere verschiebbar geführt sein kann. Die Höhe h₃ der Abschnitte 19 stimmt mit der Höhe h₂ der seitlichen Abschnitte 3 überein.

Durch die verringerte Höhe h₂ der beiden seitlichen Abschnitte 3 wird Material für den Schwellenkörper 1 und damit Kosten eingespart. Dasselbe gilt für die Abschnitte 19, deren Höhe h₃ ebenfalls kleiner ist als die Höhe h₁ des mittleren Abschnittes 2. Durch diese Kostensenkung ist es möglich, die Schwelle mit einer verhältnismäßig großen Breite b, insbesondere einer annähernd dem Abstand aufeinanderfolgender Schienenbefestigungen 8 entsprechenden Breite auszubilden, ohne die Kosten gegenüber herkömmlichen Schwellen übermäßig ansteigen zu lassen. Die Verbreiterung der Schwelle hat den Vorteil, daß die Schwelle weniger leicht um ihre Längsachse drehbar ist. Eine Verdrehung der Schwelle um eine vertikale Achse wird außerdem durch die Verzahnung aufgrund der in die Ausnehmungen 17 greifenden Fortsätze 15 erschwert. Außerdem wirken die Fortsätze 15 ebenfalls einer Verdrehung der Schwelle um ihre Längsachse entgegen.

Weitere Vorteile ergeben sich aus der vollständigen Abdeckung des Unterbaus 12.

Fig. 4 zeigt die Verankerung einer Schwelle. In die Aufnahmen 20 ist hierfür ein Bolzen 22 eingesetzt, der in der Aufnahme 20 verschiebbar geführt ist. Die Aufnahme 20 wird dabei durch ein in den Schwellenkörper 1 eingegossenes Metall- oder Kunststoffrohr 23 gebildet. Der Bolzen 22 besteht bevorzugt aus Metall. Die Aufnahme 20 ist als Durchgangsöffnung ausgebildet und auf der Oberseite mit einem Pfropfen 24 verschlossen. Der Bolzen 22 kann sich dadurch ungehindert in der Aufnahme 20 bewegen.

Der über die Aufnahme 20 nach unten hervorstehende Abschnitt des Bolzens 22 greift in eine Ausnehmung 25 im Unterbau 12. Die Ausnehmung 25 ist mit einer Vergußmasse 26 ausgefüllt, die beim Einbringen des Bolzens 22 flüssig ist. Bis zum Aushärten der Vergußmasse 26 wird der Schwellenkörper 1 mit dem Bolzen 22 und damit das Gleis mit bekannten Mitteln festgelegt. Nach ausreichender Aushärtung ist der Schwellenkörper 1 durch den Bolzen 22 gegenüber seitlichen Verschiebungen gesichert.

Der Bolzen 22 kann im Querschnitt verhältnismäßig klein ausgebildet sein, da je Schwelle zwei derartige Bolzen 22 vorgesehen sind. Entsprechend klein kann die Ausnehmung 25 im Unterbau 12 ausgebildet sein. Sie kann daher durch einfache Maßnahmen wie Fräsen in den Unterbau 12 eingebracht werden.

Eine Ausgestaltung der Fixiereinrichtung als Spindeleinrichtung für das Aufspindeln des Gleises um die erforderliche Stärke des Untergusses macht die Höhenregulierung der Schwelle und damit des Gleises und das Einbringen eines Untergusses möglich.

Fig. 5 zeigt den Aufbau einer Schienenfahrbahn mit einer erfindungsgemäßen Schwelle. Auf eine hydraulisch gebundene Tragschicht 27 ist eine Asphalt- oder Betontragschicht 28 aufgebracht. Auf der Asphalt- oder Betontragschicht 28 liegen die gestuften Schwellenkörper 1 auf, die ihrerseits die Schienen 9 tragen. Der Aufbau ist zu der Ebene II spiegelsymmetrisch.

Zwischen den beiden Schienen 9 sowie auf den beiden Außenseiten der beiden Schienen 9 sind Schallschutzkörper 29 angeordnet. Die Schallschutzkörper 29 stützen sich dabei auf den abgesenkten Abschnitten 3 und 19 des Schwellenkörpers 1 ab. Sie weisen auf ihrer Unterseite ein Moosgummi 30 oder ein ähnliches Material auf, um Bewegungen der Schallschutzkörper 29 zu dämpfen sowie ein Verschieben zu verhindern. Die beiden Seiten der Schienenfahrbahn sind mit einer Schotterabdeckung 31 versehen, die ebenso wie die hydraulisch gebundene Tragschicht 27 auf dem Untergrund, insbesondere einer Planumsschutzschicht oder einer Frostschutzschicht 32 aufbaut.

Bei der in Fig. 7 dargestellten Schienenfahrbahn sind erfindungsgemäße Schwellen 1 in eine Schotterbettung 33 eingebracht, die wiederum auf einer Planumsschutzschicht oder einer Frostschutzschicht 32 aufbaut. Bei der in Fig. 8 dargestellten Variante der Schienenfahrbahn ist auf den Untergrund 32 eine Betontragschicht 28 direkt aufgebracht. Zwischen Betontragschicht 28 und den Schwellen 1 ist eine Asphaltschicht oder eine bituminöse Vergußmasse 34 vorgesehen, um eine möglichst ebene Auflagerfläche für die Schwellen 1 zu schaffen.

Die in Fig. 9 dargestellte Variante einer Schienenfahrbahn stimmt praktisch mit der Variante von Fig. 5 überein. Das heißt, die Asphalttragschicht 28 ist hier auf eine hydraulisch gebundene oder eine ungebundene Tragschicht 27 aufgebracht, die sich ihrerseits auf dem Untergrund, insbesondere einer Planumsschutzschicht oder einer Frostschutzschicht 32 abstützt. Zwischen Asphalttragschicht 28 und den Schwellen 1 kann eine bituminöse Vergußmasse vorgesehen sein.

Bei der in Fig. 10 dargestellten Variante ist schließlich eine Asphalttragschicht 28 direkt auf dem Untergrund 32 aufgebracht, wobei die Asphalttragschicht 28 bevorzugt aus mehreren Schichten aufgebaut ist und nach oben mit einer Asphaltfeinbetonschicht abschließt. Oder es ist zwischen Asphalttragschicht 28 und den Schwellen 1 wieder eine bituminöse Vergußmasse vorgesehen.

Bei allen dargestellten Varianten der Schienenfahrbahn ist die erfindungsgemäße Schwelle mit Vorteil einsetzbar. Sie deckt den Unterbau 12 weitgehend vollständig ab und verhindert dadurch eine Beeinträchtigung durch Sonneneinstrahlung. Ebenso wird Wasser abgeleitet und vom Unterbau 12 ferngehalten. Der Unterbau 12 kann außerdem aufgrund der Eigenschaften der erfindungsgemäßen Schwelle einfacher aufgebaut sein. Insbesondere können die einzelnen Teile des Unterbaus 12 wie Asphalttragschicht 28 oder Betontragschicht 28 sowie hydraulisch gebundene oder ungebundene Tragschicht 27 eine geringere Höhe aufweisen. Auch kann die Schwelle eine gegenüber normalen Schwellen verringerte Länge von beispielsweise 2,60 m aufweisen, so daß auch der Unterbau 12 entsprechend schmaler ausgebildet sein kann. Dies ergibt sich durch die gute Kraftverteilung aufgrund der erfindungsgemäßen Ausgestaltung des Schwellenkörpers 1. Die über die Schienen 9 eingeleiteten Kräfte werden nämlich durch die erfindungsgemäßen Schwellen 1 auf eine größere Fläche verteilt.

### Bezugszeichenliste

- 1: Schwellenkörper
- 2: mittlerer Abschnitt
- 3: seitlicher Abschnitt
- 4: Seitenwand von 1
- 5: Oberseite von 3
- 6: Oberseite von 2
- 7: Schienenauflagerfläche
- 8: Schienenbefestigung
- 9: Schiene
- 10: Vlies
- 11: Unterseite von 1
- 12: Unterbau
- 13: Ausnehmung
- 14: Längsseite von 1
- 15: Fortsatz
- 16: Längsseite von 1
- 17: Ausnehmung
- 18: Lücke
- 19: Abschnitt von 1
- 20: Aufnahme
- 21: Oberseite von 19
- 22: Bolzen
- 23: Hülse
- 24: Pfropfen
- 25: Ausnehmung
- 26: Vergußmasse
- 27: hydraulisch gebundene/ungebundene Tragschicht
- 28: Asphalt- oder Betontragschicht
- 29: Schallschutzkörper
- 30: Moosgummischicht
- 31: Schotterabdeckung
- 32: Untergrund
- 33: Schotterbettung
- 34: Vergußmasse
- I: Fahrbahnlängsrichtung
- II: Spiegelebene
- α: Winkel
- b: Breite von 1
- d: Abstand

## Patentansprüche

1. Schierienfahrbahn, insbesondere feste Fahrbahn, mit einem Unterbau (12) und auf dem Unterbau (12) angeordneten Schwellen mit einem sich im eingebauten Zustand quer zur Fahrbahn erstreckenden, massiven, insbesondere einteiligen Schwellenkörper (1), dessen Oberseite (6) Auflagerflächen (7) für die Schienen (9) aufweist und dessen Unterseite (11) zur Abstützung auf dem Unterbau (12) ausgebildet ist, wobei der Schwellenkörper (1) in seinen beiden längsseitigen Endbereichen (19) jeweils eine Aufnahme (20) für einen im Unterbau (12) festgelegten Verankerungsbolzen (22) aufweist, wobei der über die Aufnahme (20) nach unten hervorstehende Abschnitt des Bolzens (22) in eine Ausnehmung (25) im Unterbau (12) greift, **dadurch gekennzeichnet,**
**dass** die Aufnahme (20) so ausgebildet ist, dass der Verankerungsbolzen (22) in seiner Längsrichtung verschiebbar führbar ist.

2. Schienenfahrbahn nach Anspruch 1,
**dadurch gekennzeichnet, dass** die Aufnahme (20) als Durchgangsöffnung ausgebildet ist.

3. Schienenfahrbahn nach Anspruch 1 oder 2
**dadurch gekennzeichnet,**
**dass** die Aufnahme (20) durch eine in den Schwellenkörper (1) eingegossene Hülse (23) gebildet ist.

4. Schienenfahrbahn nach einem der vorhergehenden Ansprüche,
**dadurch gekennzeichnet,**
**dass** der Schwellenkörper (1) in seinen beiden längsseitigen Endbereichen (19) jeweils einen abgesenkten Abschnitt aufweist, dessen Höhe (h₃) kleiner ist als die Höhe (h₁) des mittleren Abschnitts (2) unter den Schienenbefestigungen (8).

5. Schienenfahrbahn nach einem der vorhergehenden Ansprüche,
**gekennzeichnet durch**
eine Betontragschicht (28) und auf der Betontragschicht (28) angeordnete, die Schienen (9) tragende Schwellen oder eine Asphalttragschicht (28) und auf der Asphalttragschicht (28) angeordnete, die Schienen (9) tragende Schwellen.

6. Verfahren zur Herstellung einer Schienenfahrbahn, insbesondere feste Fahrbahn, mit auf einem Unterbau (12) angeordneten Schwellen **gekennzeichnet durch** die folgenden Schritte:
Verwendung von Schwellen, die in ihren in Bezug auf die Schwellenlängsrichtung gesehen endseitigen Bereichen (19) jeweils eine Aufnahme (20) aufweisen,
in welchen ein Bolzen (22) in seiner Längsrichtung verschiebbar führbar ist, , Einbringen von Ausnehmungen (25) in den Unterbau (12) der Schwellen im Bereich der Aufnahmen (20), Einfüllen von Vergussmasse (26) in die Ausnehmungen (25), Einsetzen je eines Verankerungsbolzens in die Aufnahmen (20), Festlegen des Schwellenkörpers (I) **durch** Einbringen der Bolzen (22) in die flüssige Vergussmasse (26) und Fixieren der Schwelle so lange, bis die Vergussmasse (26) ausgehärtet ist.

7. Verfahren nach Anspruch 6,
**dadurch gekennzeichnet, dass** die Aufnahmen (20) als Durchtrittsöffnung ausgebildet sind und die Vergussmasse (26) durch die Durchtrittsöffnung in die Ausnehmungen (25) des Unterbaus (12) eingebracht wird.

8. Verfahren nach Anspruch 6 oder 7,
**dadurch gekennzeichnet, dass**
die Verankerungsbolzen (22) in jede zweite bis sechste Schwelle eingesetzt werden.

## Claims

1. A railway track, in particular a permanent way, having a substructure (12) and sleepers which are arranged on the substructure (12) and which have solid sleeper bodies (1), which are in particular in one piece, which extend transversely to the way in the installed state, whose upper sides (6) have support surfaces (7) for the rails (9) and whose lower sides (11) are made for support on the substructure (12), wherein the sleeper body (1) each has a mount (20) for an anchorage bolt (22) fixed in the substructure (12) in its two end regions (19) at the sides, and wherein the section of the bolt (22) projecting downwardly beyond the mount (20) engages into a recess (25) in the substructure (12),
**characterised in that**
the mount (20) is made so that the anchorage bolt (22) can be displaceably guided in its longitudinal direction.

2. A railway track in accordance with claim 1, **characterised in that** the mount (20) is made as a passage opening.

3. A railway track in accordance with claim 1 or claim 2, **characterised in that** the mount (20) is formed by a sleeve (23) cast into the sleeper body (1).

4. A railway track in accordance with any one of the preceding claims, **characterised in that** the sleeper body (1) has a respective recessed section in its two end regions (19) at the sides and its height (h₃) is smaller than the height (h₁) of the middle section (2) beneath the track fastenings (8).

5. A railway track in accordance with any one of the preceding claims, **characterised by** a concrete support layer (28) and by sleepers arranged on the concrete support layer (28) and bearing the rails or by an asphalt support layer (28) and by sleepers arranged on the asphalt support layer (28) and bearing the rails (9).

6. A method for the manufacture of a railway track, in particular a permanent way, having sleepers arranged on a substructure (12) **characterised by** the following steps:
use of sleepers which each have a mount (20) in their regions (19) at the ends viewed with respect to the longitudinal direction of the sleepers with a bolt (22) being able to be displaceably guided in its longitudinal direction in said mounts; introduction of recesses (25) into the substructure (12) of the sleepers in the region of the mounts (20); filling casting material (26) into the recesses (25); insertion of a respective anchorage bolt into the mounts (20); fixing the sleeper body (1) by introduction of the bolts (22) into the liquid casting material (26); and fixing the sleeper for so long until the casting material (26) has hardened.

7. A method in accordance with claim 6, **characterised in that** the mounts (20) are made as passage openings and the casting material (26) is introduced into the recesses (25) of the substructure (12) through the passage opening.

8. A method in accordance with claim 6 or claim 7, **characterised in that** the anchorage bolts (22) are inserted into every second to sixth sleeper.

## Revendications

1. Voie de circulation ferroviaire, en particulier voie de circulation fixe, comprenant une sous-structure (12) et des traverses agencées sur la sous-structure (12) avec un corps de traverse massif (1), en particulier d'un seul tenant, qui s'étend transversalement à la voie de circulation dans la situation montée, dont la face supérieure (6) présente des surfaces d'appui (7) pour les rails (9) et dont la face inférieure (11) est réalisée pour être soutenue sur la sous-structure (12), dans laquelle le corps de traverse (1) présente dans les deux zones terminales (19) de ses côtés longitudinaux un logement respectif (20) pour un goujon d'ancrage (22) solidarisé dans la sous-structure (12), dans laquelle le tronçon du goujon (22) qui dépasse vers le bas au-delà du logement (20) s'engage dans la sous-structure (12) dans un évidement (25), **caractérisée en ce que**
le logement (20) est réalisé de telle façon que le goujon d'ancrage (22) est susceptible d'être guidé en translation dans sa direction longitudinale.

2. Voie de circulation ferroviaire selon la revendication 1,
**caractérisée en ce que** le logement (20) est réalisé sous la forme d'une ouverture traversante.

3. Voie de circulation ferroviaire selon la revendication 1 ou 2, **caractérisée en ce que** le logement (20) est formé par une douille (23) intégrée par coulée dans le corps de traverse (1).

4. Voie de circulation ferroviaire selon l'une des revendications précédentes,
**caractérisée en ce que** le corps de traverse (1) comporte dans les deux zones terminales (19) de ses côtés longitudinaux un tronçon respectif abaissé, dont la hauteur (h₃) est inférieure à la hauteur (h₁) du tronçon médian (2) au-dessous des fixations (8) pour les rails.

5. Voie de circulation ferroviaire selon l'une des revendications précédentes,
**caractérisée par** une couche portante en béton (28), et des traverses agencées sur la couche en béton (28) et portant les rails (9), ou bien une couche d'asphalte (28) et des traverses agencées sur la couche d'asphalte (28) et portant les rails (9).

6. Procédé pour la réalisation d'une voie de circulation ferroviaire, en particulier d'une voie de circulation fixe, comprenant des traverses agencées sur une sous-structure, **caractérisé par** les étapes suivantes :
utilisation de traverses qui comportent, dans leur zone terminale (19), vue par référence à la direction longitudinale des traverses, un logement respectif (20) dans lequel un goujon (22) peut être guidé en translation dans sa direction longitudinale,
réalisation d'évidements (25) dans la sous-structure (12) des traverses dans la région des logements (20),
remplissage d'une masse à couler (26) dans les évidements (25),
mise en place d'un goujon d'ancrage respectif dans les logements (20),
immobilisation du corps de traverse (1) par introduction des goujons (22) dans la masse à couler (26) liquide, et
fixation des traverses aussi longtemps que la masse à couler (26) soit durcie.

7. Procédé selon la revendication 6,
**caractérisé en ce que** les logements (20) sont réalisés sous forme d'ouvertures traversantes, et la masse à couler (26) est introduite dans les évidements (25) de la sous-structure (12) à travers l'ouverture traversante.

8. Procédé selon la revendication 6 ou 7,
**caractérisé en ce que** les goujons d'ancrage (22) sont mis en place à raison d'une traverse sur deux à une traverse sur six.
